# EUROPÄISCHE PATENTSCHRIFT

(11) **EP 0 175 133 B1**
(45) Veröffentlichungstag und Bekanntmachung des Hinweises auf die Patenterteilung: **20.01.1988**
(21) Anmeldenummer: 85110035.4
(22) Anmeldetag: 09.08.1985
(51) Int. Cl.: H01R 13/26, H01R 4/24

(54) **Anschlussvorrichtung für eine Mehrzahl von isolierten Adern**
Connecting device for a plurality of insulated conductors
Dispositif de raccordement pour une pluralité de conducteurs isolés

(30) Priorität: 13.08.1984 DE 8424021 U
(43) Veröffentlichungstag der Anmeldung: 26.03.1986
(73) Patentinhaber: SIEMENS AKTIENGESELLSCHAFT, 80333 München (DE)
(72) Erfinder: Reich, Reinhold, Dipl.-Ing. (FH), D-8021 Schäftlarn (DE)

(56) Entgegenhaltungen:
- EP-A- 0 003 650
- EP-A- 0 063 457
- DE-A- 2 726 226
- DE-A- 3 132 362
- FR-A- 2 090 977
- US-A- 2 809 365
- US-A- 4 066 316

## Beschreibung

Die Erfindung bezieht sich auf eine Anschlußvorrichtung für eine Mehrzahi von isolierten Adern, mit einem aus Isoliermaterial bestehenden Gehäuse, das einen Eingang für ein die Adern zusammenfassendes Kabel und daran anschließend eine der Zahl der Adern entsprechende Anzahl von nebeneinanderliegend vorgesehenen Aufnahmeröhren für die Adern aufweist, mit in dem Gehäuse vorgesehenen, den Aufnahmeröhren zugeordneten, zueinander parallelen Schlitzen, die mit ihren Schmalseiten auf die Aufnahmeröhren ausgerichtet sind und diese mit einer Außenseite des Gehäuses verbinden, sowie mit plättchenförmigen Kontaktstücken, die von der Außenseite des Gehäuses her unter Kontaktierung jeweils einer in einer der Aufnahmeröhren steckenden Ader in die Schlitze eindrückbar ausgebildet sind und an ihren zu den Aufnahmeröhren rechtwinkligen Kanten Widerhaken zur Verhakung der Kontaktstücke in dem Gehäuse aufweisen.

Eine solche Anschlußvorrichtung ist z. B. aus der DE-AS 24 32122 bekannt. Bei dieser bekannten Vorrichtung wird eine Kontaktgabe zwischen einem der Kontaktstücke und weiterführenden Leitungen dadurch bewerkstelligt, daß jeweils ein externes Kontaktelement mit einem Rücken eines Kontaktstückes in elastische Berührung gebracht -wird. Dabei sind besondere Vorkehrungen erforderlich, um sicherzustellen, daß das externe Kontaktelement betriebssicher den relativ schmalen Rücken des Kontaktstückes nicht verfehlt.

Zwar ist es schon aus der DE-OS 31 32 362 bekannt, einen relativ breiten Kontaktstreifen vorzusehen, der jeweils mit einem Kontaktstück elektrisch verbunden ist, wodurch ein externes Kontaktelement relativ unkompliziert mit dem Kontaktstreifen verbunden und damit an eine von dem Kontaktstück kontaktierte Ader angeschlossen werden kann.

Demgegenüber ist es Aufgabe vorliegender Erfindung, eine Anschlußvorrichtung der eingangs genannten Art so weiterzubilden, daß bei unkompliziertem Aufbau der Vorrichtung sowohl die Kontaktstücke betriebssicher mit den Adern verbindbar sind, als auch einstückig mit den Kontaktstücken zusammenhängende Kontaktstreifen geschaffen werden, die mit einem externen Kontaktelement unkompliziert elektrisch verbunden werden können.

Erfindungsgemäß ist zur Lösung dieser Aufgabe vorgesehen, daß jedes Kontaktstück in Verlaufsrichtung einer Ader drei Kontaktierspitzen aufweist, mit lediglich durch Anschrägungen zueinander querversetzten freien Enden der Kontaktierspitzen, daß in einem auf der Seite der äußeren Schlitzmündungen mit dem Gehäuse verrastbaren Kunststoffkörper in diesen Körper von der dem Gehäuse zugewandten Seite des Körpers her einschiebbare, zungenförmige Kontaktabschnitte vorgesehen sind, die über einen Steg, der eine geringere Breite als die Kontaktstücke und die Kontaktabschnitte aufweist, einstückig mit den Kontaktstücken zusammenhängen und in einer zur Ebene der Kontaktstücke parallelen Ebene in dem Kunststoffkörper angeordnet sind, und daß die Kontaktstücke mit zwischen den Kontaktstücken und den Stegen vorgesehenen Schultern an dem Kunststoffkörper abgestützt sind.

Auf diese Weise zwingen die in eine Ader eindringenden Kontaktierspitzen eines Kontaktstückes dieser einen mäanderförmigen Verlauf auf, wodurch sich zwischen Kanten der Kontaktierspitzen und einer Ader Stellen mit grosser Flächenpressung ergeben und dadurch eine sichere Kontaktgabe zwischen den Kontaktstücken und den Adern bewirkt wird. Außerdem wird mit dem Kunststoffkörper, der mit dem Isolierstoffgehäuse der Vorrichtung verrastbar ausgebildet ist, ein Hilfsorgan bereitgestellt, mit dem die Kontaktstücke unkompliziert in die Gehäuseschlitze zur Kontaktierung der Adern eingedrückt werden können.

In weiterer Ausgestaltung der Erfindung kann vorgesehen sein, daß die dem Kunststoffkörper zugewandten Schultern der Kontaktstücke und diesen Schultern zugewandte Auflageflächen des Kunststoffkörpers eine solche Bemessung aufweisen, daß die Kontaktstücke geringfügig in das Material des Kunststoffkörpers eindrückbar sind.

Hierdurch ist es möglich, daß die Kontaktstücke etwas nachgeben können, wenn z. B. aus einem Volldraht bestehende Adern zu kontaktieren sind, wodurch die Vorrichtung sich in gewisser Weise auf unterschiedlich aufgebaute Adern einstellen kann und in jedem Fall eine betriebssichere Kontaktierung zwischen den Kontaktstücken und den Adern erzielt wird.

Ferner kann vorgesehen sein, daß die Stege einen gekrümmten Verlauf aufweisen und in Kammern des Kunststoffkörpers frei geführt sind und daß zwischen jedem Kontaktabschnitt und jedem Steg ein gegenüber dem Kontaktabschnitt breiterer Übergangsabschnitt unter Bildung von an dem Kunststoffkörper abgestützten Schultern des Übergangsabschnittes vorgesehen ist.

Bei geeigneter Bemessung des gekrümmten Verlaufes kann hierdurch ein Kraftspeicher gebildet werden, der die Kontaktierwirkung der Kontaktstücke konstant hält. Außerdem dient der gekrümmte Verlauf der Stege zur Entkopplung der Kontaktabschnitte gegenüber den Kontaktstücken, so daß z. B. auf die Kontaktabschnitte einwirkende Vibrationen sich nicht ohne weiteres auf die Kontaktstücke und damit auf die Kontaktgabe zwischen den Kontaktstücken und den Adern auswirken können.

Schließlich kann noch vorgesehen sein, daß das Gehäuse in einem vom Kabel-Eingang abgewandten Endbereich der Aufnahmeröhren zumindest auf einer Seite der Aufnahmeröhren eine mit der Außenseite des Gehäuses verbundene und rechtwinkelig zum Verlauf der Aufnahmeröhren sich erstreckende fensterartige Ausnehmung aufweist.

Dadurch wird ein Beobachtungsfenster gebildet, das es ermöglicht, unkompliziert festzustellen, ob die Adern weit genug in die Aufnahmeröhren des Gehäuses eingeschoben sind.

Ein Ausführungsbeispiel der Erfindung wird nachfolgend anhand von fünf Figuren noch näher erläutert.

Dabei zeigen, jeweils stark vergrößert, und im Schnitt,
Fig. 1 eine Ansicht der Vorrichtung von oben gesehen,
Fig. 2 eine Seitenansicht der Vorrichtung,
Fig. 3 und Fig.4 Querschnitte der Vorrichtung und
Fig. 5 die Kontaktierung einer Ader durch ein Kontaktstück.

Im einzelnen ist den Figuren zu entnehmen, daß die Vorrichtung ein längliches Kunststoffgehäuse 1 aufweist mit einer Stirnseite 2 und Längsseiten 3. Auf seiner, der Stirnseite 2 gegenüberliegenden Seite 4 ist das Gehäuse mit einer Eingangsöffnung 5 für ein Kabel 6 versehen. Bei dem Kabel 6 handelt er sich vorzugsweise um die Anschlußschnur eines Telefonapparates. Hierbei sind vier jeweils für sich von einer isolierenden Umhüllung umgebene Adern 7 in einer gemeinsamen Isolierstoffhülle nebeneinanderliegend angeordnet.

Vor dem Einschieben des Kabels 6 in die Eingangsöffnung 5 des Gehäuses 1 ist die gemeinsame Hülle der Adern 7 in einem Endabschnitt des Kabels 6 entfernt worden, wobei der Endabschnitt der Länge von Aufnahmeröhren 8 angepaßt ist, die für jeweils eine der Adern 7 nebeneinander in Fortsetzung der Eingangsöffnung 5 im Gehäuse 1 zwischen der Stirnseite 2 und der Seite 4 parallel zur Längsachse des Gehäuses vorgesehen sind.

Im Bereich der Eingangsöffnung 5 sind von der Eingangsöffnung 5 ausgehend die Eingangsöffnung 5 abschnittweise vergrößernde seitliche Nischen 10 vorgesehen. Außerdem ist die Eingangsöffnung 5 mit solchen Abmessungen versehen, daß zwischen den Wänden des Gehäuses 1 und dem Kabel 6 im Bereich der Eingangsöffnung 5 ein Abstand verbleibt, der mit Kunstharz vergossen werden kann. Dabei dienen die Nischen 10 zur Verankerung der aushärtenden Kunstharzmasse 11 und fangen damit auf das Kabel 6 einwirkende Zugkräfte, die das Kabel 6 wieder aus dem Gehäuse 1 herausziehen wollen, ab.

Auf einer Oberseite 12 ist das Gehäuse 1 bis auf eine fensterartige Ausnehmung 9 geschlossen ausgebildet. Die fensterartige Ausnehmung 9 reicht von der Seite 12 bis zu einem von der Eingangsöffnung 5 abgewandten Endbereich der Aufnahmeröhren 8 für die Adern 7 und wird nach der Montage und dem Anschluß der Adern 7 ebenfalls vergossen und damit verschlossen. Durch die Ausnehmung 9 kann die richtige Lage der Adern 7 in den Aufnahmeröhren 8 beobachtet werden.

Auf der von der Oberseite 12 abgewandten Seite ist das Gehäuse 1 mit einer Aufnahmekontur für einen Kunststoffkörper 13 versehen, der mit dem Gehäuse 1 verrastbar ausgebildet ist.

Bei der Verrastung des Isoiierstoffkörpers 13 mit dem Gehäuse 1 durchsetzen plättchenförmige Kontaktstücke 14, die frei vom Isolierstoffkörper 13 abstehen, Schlitze 15 (Fig. 1), die im Gehäuse 1 zwischen den Aufnahmeröhren 8 und der von der Seite 12 des Gehäuses 1 abgewandten Seite des Gehäuses 1 vorgesehen sind. Die Schlitze 15 sind jeweils auf eine der Aufnahmeröhren 8 ausgerichtet, so daß ein Kontaktstück 14 durch einen solchen Schlitz 15 hindurch mit Kontaktierspitzen 16 in eine Aufnahmeröhre 8 eindringen kann. Jedes Kontaktstück 14 weist drei solche Kontaktierspitzen 16 auf, die in Verlaufsrichtung einer Aufnahmeröhre 8 hintereinander angeordnet sind. Die freien Enden der Kontaktierspitzen 16 sind dabei lediglich durch Abschrägungen 30 gegeneinander so versetzt, daß die freien Enden der beiden äußeren Kontaktierspitzen etwas links und das freie Ende der mittleren Kontaktierspitze etwas rechts von der Achse einer Aufnahmeröhre 8 vorhanden ist. Demzufolge zwingen die Kontaktierspitzen 16 eines Kontaktstückes einer in einer Aufnahmeröhre 8 steckenden Ader 7 einen geringfügig mäanderförmigen Verlauf auf, wenn sie in diese Ader eindringen. Die Kontaktsicherheit zwischen leitenden Teilen der Ader 7 und einem Kontaktstück 14 wird dadurch wesentlich verbessert.

An ihren Rändern 17, die den Schmalseiten der Schlitze 15 zugewandt sind, weisen die Kontaktstücke Widerhaken auf, die beim Eindrücken der Kontaktstücke in die Schlitze 15 in das Kunststoffmaterial des Gehäuses 1 eingepreßt werden und dadurch die Kontaktstücke 14 im Gehäuse 1 verriegeln.

Die Kontaktstücke 14 sitzen mit Schultern 19 auf einer Oberfläche des Kunststoffkörpers 13. Dabei sind die Schultern 19 und die mit diesen Schultern 19 in Berührung kommenden Oberflächenbereiche des Kunststoffkörpers 13 so aufeinander abgestimmt, daß sich die Kontaktstücke 14 geringfügig in die Kunststoffmasse des Kunststoffkörpers 13 eindrücken können, wenn der Widerstand, den eine Ader 7 dem Eindringen der Kontaktierspitzen 16 entgegensetzt, ein bestimmtes Ausmaß übersteigt.

Die Schultern 19 der Kontaktstücke 14 werden dadurch gebildet, daß die Kontaktstücke 14 lediglich über schmale Stege 20 mit Kontaktabschnitten 21 zusammenhängen. Die zungenförmigen Kontaktabschnitte 21 sind in Führungsnuten 22 des Kunststoffkörpers 13 derart eingeschoben, daß ein mittlerer Bereich 23 der Kontaktabschnitte freiliegt. Mit diesen mittleren Bereichen 23 der Kontaktabschnitte 21 können daher unkompliziert externe Kontaktorgane in Verbindung gebracht werden, z. B. ortsfest vorgesehene Kontaktfedern eines Gehäuses, in das der Kunststoffkörper 13 mit dem Bereich eingesteckt werden kann. in dem sich die Kontaktabschnitte 21 befinden.

Die Breite der zungenförmigen Kontaktabschnitte 21 ist geringer bemessen als die Breite der Kontaktstücke 14. Dadurch können die Kontaktabschnitte 21 von der Seite her in den Kunststoffkörper 13 eingeschoben werden, von der die Kontaktstücke 14 abstehen. Übergangsabschnitte 24, die zwischen den Stegen 20 und den Kontaktabschnitten 21 vorgesehen sind und eine größere Breite als die Kontaktabschnitte 21, jedoch eine geringere Breite als die Kontaktstücke 14 aufweisen, bilden Schultern, die sich an entsprechenden Kanten des Kunststoffkörpers 13 abstützen und den Einschubweg der Kontaktabschnitte 21 begrenzen. Die freien Enden 25 der Kontaktabschnitte 21 sind um Kanten des Kunststoffkörpers 13 herum abgebogen und halten dadurch die Kontaktabschnitte 21 entgegengesetzt zur Einschubrichtung im Kunststoffkörper 13 fest. Die Stege 20 verlaufen zwischen den Übergangsabschnitten 24 und den Kontaktstücken 14 gekrümmt und frei geführt in Kammern 26 des Kunststoffkörpers 13 und tragen dadurch zur mechanischen Entkopplung der Kontaktstücke 14 und der Kontaktabschnitte 21 bei. Insbesondere kann sich dadurch eine Bewegung der Kontaktstücke 14 beim Eindrücken dieser Kontaktstücke in die Schlitze 15, wobei die Kontaktstücke 14 mit ihren Schultern 19 gegen den Kunststoffkörper 13 gepreßt werden, nicht auf die Kontaktabschnitte 21 auswirken.

Beim Zusammenfügen des Kunststoffkörpers 13 mit dem Gehäuse 1 dringen durch entsprechend vorgesehene Kanäle des Gehäuses 1 Abfangdorne 29 bzw. Abfangbolzen 27, die einstückig mit dem Künststoffkörper 13 ausgebildet sind, in den Mantel des Kabels 6 bzw. einer Ader 7 ein und sichern diese in das Gehäuse 1 eingesteckten Teile davor, wieder aus dem Gehäuse 1 herausgezogen zu werden. Dadurch werden die Kontaktstellen zwischen den Kontaktierungspitzen 16 und den leitenden Teilen der Adern 7 mechanisch entlastet.

Erst nach der Vereinigung des Gehäuses 1 mit dem Kunststoffkörper 13 wird die Eingangsöffnung 5 mit Kunstharz vergossen und dadurch das Kabel 6 endgültig am Gehäuse 1 festgelegt.

Ein mit dem Kunststoffkörper 13 einstückiger elastisch gegen den Kunststoffkörper 13 federnder Hebel 28, der mit entsprechenden Gegenkonturen eines Aufnahmegehäuses für die Vorrichtung zusammenwirkt, hält die Vorrichtung im Aufnahmegehäuse fest.

## Patentansprüche

1. Anschlußvorrichtung für eine Mehrzahl von isolierten Adern, mit einem aus Isoliermaterial bestehenden Gehäuse (1), das einen Eingang (5) für ein die Adern (7) zusammenfassendes Kabel (6) und daran anschließend eine der Zahl der Adern (7) entsprechende Anzahl von nebeneinanderliegend vorgesehenen Aufnahmeröhren (8) für die Adern (7) aufweist, mit in dem Gehäuse (1) vorgesehenen, den Aufnahmeröhren (8) zugeordneten, zueinander parallelen Schlitzen (15), die mit ihren Schmalseiten auf die Aufnahmeröhren (8) ausgerichtet sind und diese mit einer Außenseite des Gehäuses (1) verbinden, sowie mit plättchenförmigen Kontaktstücken (14), die von der Außenseite des Gehäuses her unter Kontaktierung jeweils einer in einer der Aufnahmeröhren (8) steckenden Ader (7) in die Schlitze (15) eindrückbar ausgebildet sind und an ihren zu den Aufnahmeröhren (8) rechtwinkligen Kanten Widerhaken (18) zur Verhakung der Kontaktstücke (14) in dem Gehäuse (1) aufweisen, dadurch gekennzeichnet, daß jedes Kontaktstück (14) in Verlaufsrichtung einer Ader (7) drei Kontaktierspitzen (16) aufweist, mit lediglich durch Abschrägungen (30) zueinander querversetzten freien Enden der Kontaktierspitzen (16), daß in einem auf der Seite der äußeren Schlitzmündungen mit dem Gehäuse (1) verrastbaren Kunststoffkörper (13) in diesen Körper von der dem Gehäuse (1) zugewandten Seite des Körpers her einschiebbare, zungenförmige Kontaktabschnitte (21) vorgesehen sind, die über einen Steg (20), der eine geringere Breite als die Kontaktstücke (14) und die Kontaktabschnitte (21) aufweist, einstückig mit den Kontaktstücken (14) zusammenhängen und in einer zur Ebene der Kontaktstücke (14) parallelen Ebene in dem Kunststoffkörper angeordnet sind, und daß die Kontaktstücke (14) mit zwischen den Kontaktstücken und den Stegen (20) vorgesehenen Schultern (19) an dem Kunststoffkörper (13) abgestützt sind.

2. Anschlußvorrichtung nach Anspruch 1, dadurch gekennzeichnet, daß die dem Kunststoffkörper (13) zugewandten Schultern (19) der Kontaktstücke (14) und diesen Schultern zugewandte Auflageflächen des Kunststoffkörpers (13) eine solche Bemessung aufweisen, daß die Kontaktstücke (14) geringfügig in das Material des Kunststoff körpers (13) eindrückbar sind.

3. Anschlußvorrichtung nach Anspruch 1 oder 2, dadurch gekennzeichnet, daß die Stege (20) einen gekrümmten Verlauf aufweisen und in Kammern (26) des Kunststoffkörpers (13) frei geführt sind.

4. Anschlußvorrichtung nach einem der vorhergehenden Ansprüche, dadurch gekennzeichnet, daß zwischen jedem Kontaktabschnitt (21) und jedem Steg (20) ein gegenüber dem Kontaktabschnitt breiterer Übergangsabschnitt (24) unter Bildung von an dem Kunststoffkörper (13) abgestützten Schultern des Übergangsabschnittes vorgesehen ist.

5. Anschlußvorrichtung nach einem der vorhergehenden Ansprüche, dadurch gekennzeichnet, daß das Gehäuse (1) in einem vom Kabel-Eingang (5) abgewandten Endbereich der Aufnahmeröhren (8) zumindest auf einer Seite der Aufnahmeröhren eine mit der Außenseite des Gehäuses verbundene und rechtwinkelig zum Verlauf der Aufnahmeröhren sich erstreckende fensterartige Ausnehmung (9) aufweist.

## Claims

1. A connecting device for a plurality of insulated conductors, having a housing (1) of insulating material, which has an entrance (5) for a cable (6) which unites the conductors (7) and adjoining it a number of receiving tubes (8) for the conductors (7), corresponding to the number of conductors (7) and situated adjacent to each other is provided, parallel slots (15) provided in the housing (1), assigned to the receiving tubes (8) which, at their narrow sides, are aligned with the receiving tubes (8) and connect these with an external side of the housing (1), and with laminar contact pieces (14), each being formed so as to be able to be pressed into the slot (15) from outside the housing, to make contact with one conductor (7) inserted in one of the receiving tubes (8), and having at the edges which are at right-angles to the receiving tubes (8), barbs (18) for hooking the contact pieces (14) in the housing, characterised in that each contact piece (14) has three contact points (16), with free ends of the contact points (16) transversely offset in relation to one another, in the direction of the running of a conductor (7), simply by bevelling (30), and in that, in a synthetic component (13) which can be locked to the housing (1) on the side of the outer openings of the slots, tongue-like contact sections (21) are provided, which can be inserted into this component from the side of the component which faces the housing (1), and which are connected integrally with the contact pieces (14) via a bridge (20) which has a width which is less than the contact pieces (14) and the contact sections (21), and are positioned in planes which' are parillel to the planes of the contact pieces (14) in the synthetic component and that the contact pieces (14) are supported by shoulders (19) on the synthetic component (13) provided between the contact pieces and the bridges (20).

2. A connecting device as claimed in claim 1, characterised in that the shoulders (19) of the contact pieces (14) facing the synthetic component (13) and the bearing surfaces of the synthetic component (13) are of such dimensions that the contact pieces (14) can be pressed slightly into the material of the synthetic component (13).

3. A connecting device as claimed in claim 1 or 2, characterised in that the bridges (20) have a curved path and are led freely in chambers (26) of the synthetic component (13).

4. A connecting device as claimed in one of the preceding claims, characterised in that between each contact section (21) and each bridge (20) a transitional section (24) is provided which is broader adjacent the contact section and is supported against the synthetic component (13) by the formation of shoulders in the transitional section.

5. A connecting device as claimed in one of the preceding claims, characterised in that the housing (1) has, in an end-area of the receiving tubes (8), remote from the cable-entry point (5), at least on one side of the receiving tubes, a window-like recess (9) connected with the outer side of the housing and extending at right angles to the path of the receiving tubes.

## Revendications

1. Dispositif de raccordement pour une multiplicité de conducteurs isolés, comportant un boîtier (1) réalisé en un matériau isolant, qui comporte une entrée (5) pour un câble (6) réunissant les conducteurs (7), et, dans une position jouxtant ce câble, un nombre, correspondant au nombre des conducteurs (7), de tubes récepteurs (8), prévus côte-à-côte pour les conducteurs (16). des fentes parallèles entre elles (15), qui sont prévues dans le boîtier (1), sont associées aux tubes récepteurs (8), sont alignées par leurs petits côtés sur les tubes récepteurs (8) et relient ces derniers à une face extérieure du boîtier (1), ainsi que des organes de contact (14) en forme de plaquettes, qui sont réalisés de manière à pouvoir être enfoncés dans les fentes (15) à partir de la face extérieure du boîtier, tout en établissant le contact respectivement avec un conducteur (7) enfiché dans l'un des logements récepteurs (8) et comportent, sur leurs bords perpendiculaires aux tubes récepteurs (8), des crochets (18) qui servent à réaliser l'accrochage des organes de contact (14) dans le boîtier (1), caractérisé par le fait que chaque organe de contact (14) comporte, dans la direction dans laquelle s'étend un conducteur (7), deux pointes de contact (16) comportant des extrémités libres décalées transversalement l'une par rapport à l'autre simplement par suite de la présence de biseaux (30), que dans un corps en matière plastique (13) pouvant être fixé par encliquetage au boîtier (1), il est prévu, du côté des embouchures extérieures des fentes, des sections de contact (21) en forme de languettes, que l'on peut insérer dans ce corps à partir de sa face tournée vers le boîtier (1) et qui s'étendent vers le bas en étant solidaires des organes de contact (14) par l'intermédiaire d'une barrette (20) qui possède une largeur inférieure à celle des organes de contact (14) et des sections de contact (21), et sont disposées dans un plan, parallèle au plan des organes de contact (14), dans le corps en matière plastique, et que les organes de contact (14) prennent appui sur le corps en matière plastique (13), au moyen d'épaulements (19) prévus entre les organes de contact et les barrettes (20).

2. Dispositif de raccordement suivant la revendication 1, caractérisé par le fait que les épaulements (19), tournés vers le corps en matière plastique (13), des organes de contact (14) et des surfaces d'appui du corps en matière plastique (13), qui sont tournés vers ces épaulements. possèdent un dimensionnement tel que les organes de contact (14) peuvent être repoussés légèrement dans le matériau du corps en matière plastique (13).

3. Dispositif de raccordement suivant la revendication 1 ou 2, caractérisé par le fait que les barrettes (20) possèdent une forme coudée et sont guidées librement dans des chambres (26) ménagées dans le corps en matière plastique (13).

4. Dispositif de raccordement suivant l'une des revendications précédentes, caractérisé par le fait qu'il est prévu, entre chaque section de contact (21) et chaque barrette (20), une section de jonction (21), qui est plus large que la section de contact et qui forme des épaulements prenant appui sur le corps en matière plastique (13).

5. Dispositif de raccordement suivant l'une des revendications précédentes, caractérisé par le fait que le boîtier (1) comporte, dans une zone d'extrémité des tubes récepteurs (8), située à l'opposé de l'entrée (5) des câbles, au moins sur un côté des tubes récepteurs, un évidement en forme de fenêtre (9) qui est relié à la face extérieure du boîtier et est perpendiculaire à la direction dans laquelle s'étendent les tubes récepteurs.
